# EUROPÄISCHE PATENTSCHRIFT

(11) **EP 2 852 756 B1**
(45) Veröffentlichungstag und Bekanntmachung des Hinweises auf die Patenterteilung: **01.11.2017**
(21) Anmeldenummer: 13730534.8
(22) Anmeldetag: 19.06.2013
(51) Int. Cl.: F02M 63/02, F02M 37/00

(54) **PNEUMATISCHES NOTABSPERRVENTIL**
PNEUMATIC EMERGENCY SHUT-OFF VALVE
VANNE D'ARRÊT D'URGENCE PNEUMATIQUE

(30) Priorität: 03.07.2012 DE 102012211530
(43) Veröffentlichungstag der Anmeldung: 01.04.2015
(73) Patentinhaber: Siemens Aktiengesellschaft, 80333 München (DE)
(72) Erfinder: KURZ, Thomas, 70794 Filderstadt (DE)
(86) Internationale Anmeldenummer: PCT/EP2013/062675
(87) Internationale Veröffentlichungsnummer: WO 2014/005836

(56) Entgegenhaltungen:
- US-A- 4 492 191

## Beschreibung

Die Erfindung betrifft eine Vorrichtung zur Sicherung von Anlagen nach dem Oberbegriff des Patenanspruchs 1.

Eine solche Vorrichtung ist aus der Praxis bereits bekannt. In den Vereinigten Staaten von Amerika fahrende Lokomotiven weisen teilweise Notabschalteinrichtungen auf, die per Hand betätigt werden können und rein mechanisch wirken. Solche Notabschalteinrichtungen verfügen beispielsweise über einen Seilzug und ein Kniehebel- oder sonstige Ventile.

Aus der Patentschrift US 4,492,191 A ist eine Kraftstoffunterbrechungseinrichtung für Kraftstoffeinspritzpumpen für Mehrzylinder-Verbrennungsmotoren bekannt. Kraftstoff wird aus einem Kraftstofftank mittels Einspritzpumpen in Einspritzröhren gepumpt, an deren Ende Einspritzdüsen zum Eispritzen des Kraftstoffes in die Motorzylinder angeordnet sind. In den Einspritzröhren sind Schaltventile angeordnet, die eine Einspritzstellung zur Zuführung von Kraftstoff zu den Einspritzdüsen und eine Rückführstellung zur Rückführung des Kraftstoffs in den Kraftstofftank aufweisen. Die Schaltventile sind pneumatisch über einen Pneumatikzylinder ansteuerbar. Wird der Kolben des Pneumatikzylinders mit Druckluft beaufschlagt, so bringt die Kolbenstange die Schaltventile in Einspritzstellung. Wird die Druckluftbeaufschlagung unterbrochen, so bewegt eine Rückstellfeder Kolben und Kolbenstange zurück, wodurch das Schaltventil in seine Rückführstellung gebracht wird. Der Pneumatikzylinder wird aus einem Drucklufttank mit Druckluft beaufschlagt, wenn ein zwischengeschaltetes, elektrisch betätigbares Steuerventil die Druckluftverbindung freigibt.

Darüber hinaus sind Lokomotiven bekannt, die an ihren beiden Seiten jeweils mit einem Schalter ausgerüstet sind. Der dort angeordnete Schalter löst eine Motorabschaltung aus, die jedoch - insbesondere bei Dieselmotoren - fehleranfällig ist und nicht immer sicher zum Abstellen des Motors führt.

Aus der Praxis sind ferner pneumatische Kraftstoffabsperrventile mit elektropneumatischer Vorsteuerung bekannt. Die vorbekannten pneumatischen Notabsperrventile sind jedoch derart, dass diese bei fehlender Druckluft selbsttätig in ihre geöffnete Stellung übergehen. Dies ist zweckmäßig, um über längere Zeiträume abgestellte Lokomotiven, deren Druckluftbehälter keine Druckluft mehr aufweist, wieder aufrüsten zu können. Sind die pneumatischen Notabsperrventile in ihrer geöffneten Stellung, ist der Kraftstofftank jedoch fortwährend mit dem Verbraucher verbunden. Daraus ergibt sich eine Sicherheitslücke im Gesamtsystem.

Aufgabe der Erfindung ist es daher, eine Vorrichtung der eingangs genannten Art zu schaffen, die eine durchgehende und lückenlose Sicherheit bereitstellt.

Diese Aufgabe wird im Rahmen der Erfindung gelöst durch eine gattungsgemäße Vorrichtung mit den im kennzeichnenden Teil des Patentanspruches 1 angegebenen Merkmalen.

Erfindungsgemäß ist das Notabsperrventil zusätzlich elektrisch oder elektromagnetisch betätigbar und über einen Absperrventilstromkreis mit einem Energiespeicher verbindbar. Neben einer pneumatischen Ansteuerung des Notabsperrventils ist im Rahmen der Erfindung darüber hinaus auch eine elektrische Betätigung oder mit anderen Worten eine elektrische Ansteuerung des Notabsperrventils möglich. So weist das Notabsperrventil beispielsweise eine Spule auf, die bei geschlossenem Notabsperrventilstromkreis erregt wird und ein magnetisches Feld erzeugt, das das Notabsperrventil in seine Durchgangsstellung überführt. Demnach muss das Notabsperrventil nicht notwendigerweise pneumatisch betätigt werden. Ist beispielsweise die erfindungsgemäße Vorrichtung Teil einer Lokomotive und ist die Lokomotive nach langen Standzeiten vollständig abgerüstet, weisen deren Druckluftbehälter keine Druckluft mehr auf. Ein Starten der Dieselmotoren wäre dann nicht möglich, da Kraftstofftank und Verbraucher durch das Notabsperrventil voneinander getrennt sind. In diesem Fall stellt der Energiespeicher die notwendige Elektroenergie bereit, so dass das Notabsperrventil mittels dieser elektrischen Notbeschaltung geöffnet werden kann. Als Energiespeicher eignet sich hier beispielsweise eine Batterie, mit anderen Worten ein chemischer Akkumulator oder ein sonstiger Energiespeicher, der zur Erzeugung von Elektroenergie und zur Einspeisung eines Stromes in den Absperrventilstromkreis eingerichtet ist.

Der Verbraucher ist beispielsweise eine Gasturbine, ein Verbrennungsmotor, insbesondere Dieselmotor, oder eine sonstige Verbrennungsmaschine.

Vorteilhafterweise ist das Notabsperrventil über eine Druckluftleitung mit einem Druckluftbehälter verbindbar. Ist der Druckluftbehälter somit mit Druckluft befüllt, kann das Notabsperrventil mit Druckluft beaufschlagt werden, wobei es in seine Durchgangsstellung überführt oder gehalten wird. In dieser Stellung ist der Verbraucher mit dem Kraftstofftank verbunden, so dass durch die Verbrennung des in dem Kraftstofftank angeordneten Kraftstoffs im Verbraucher eine Antriebsbewegung, beispielsweise für eine Lokomotive, erzeugbar ist.

Vorteilhafterweise ist in dem Absperrventilstromkreis ein Druckluftschalter angeordnet, der über eine Druckluftleitung mit einem Druckbehälter verbunden ist, wobei der Druckluftschalter bei einer Beaufschlagung mit Druckluft den Absperrventilstromkreis unterbricht. Gemäß dieser vorteilhaften Weiterentwicklung ist vorgesehen, die elektrische oder elektromagnetische Betätigung des Notabsperrventils dann wieder auszusetzen, wenn ausreichend Druckluft zur Verfügung steht, um das Notabsperrventil allein pneumatisch betätigen zu können und dieses somit in seiner geöffneten Stellung zu halten. Das Abschalten der elektromagnetischen Betätigung erfolgt im Rahmen dieser Weiterentwicklung pneumatisch, so dass die besagte Abschaltung erst dann durchgeführt werden kann, wenn ausreichend Druckluft sowohl für die Betätigung des Notabsperrventils als auch zum Abschalten des Absperrventilstromkreises zur Verfügung steht. Im Betrieb wird die Vorrichtung somit allein pneumatisch betätigt. Durch die pneumatische Betätigung wird eine zusätzliche Wärmebelastung mit einer unerwünschten Temperaturerhöhung im Gefolge verhindert. Darüber hinaus sind allein pneumatisch betätigte Ventile in der Regel gegenüber Temperaturschwankungen und hohen Temperaturen unempfindlicher als Ventile, die elektrisch oder elektromagnetisch angesteuert werden. Bei der elektrischen oder elektrodynamischen Betätigung handelt es sich im Rahmen der Erfindung lediglich um eine elektrische Notbetätigung (Hilfsbetätigung).

Gemäß einer bevorzugten Ausgestaltung sind Notabsperrventil und Druckluftschalter über einen gemeinsamen Druckluftleitungsabschnitt mit einem Druckluftbehälter verbunden, wobei in dem gemeinsamen Druckluftleitungsabschnitt ein Vorsteuerventil angeordnet ist. Das Vorsteuerventil kann die Verbindung zwischen Druckluftbehälter und Notabsperrventil beziehungsweise Druckluftschalter ermöglichen oder aber unterbrechen. Unterbricht das Vorsteuerventil die besagte Verbindung, ist weder eine pneumatische Betätigung des Notabsperrventils noch eine pneumatische Betätigung des Druckluftschalters möglich. Dies hat zur Folge, dass der Absperrventilstromkreis nicht unterbrochen ist und das Notabsperrventil somit elektrisch oder elektromagnetisch betätigt werden kann. Bei fehlender pneumatischer und elektrischer oder elektromagnetischer Betätigung wird das Notabsperrventil im Rahmen der Erfindung in seine Sperrstellung überführt, so dass der Kraftstofftank vom Verbraucher getrennt ist.

Gemäß einer bevorzugten Ausgestaltung ist das Vorsteuerventil elektrisch oder elektromagnetisch betätigbar. Hierzu ist das Vorsteuerventil beispielsweise über ein Vorsteuerventilstromkreis mit einem Energiespeicher verbunden, so dass eine elektrische oder elektromagnetische Betätigung des Vorsteuerventils ermöglicht ist.

Vorteilhafterweise sind im Rahmen der Erfindung Startschalter zum Schließen und Unterbrechen des Vorsteuerventilstromkreises und/oder eines Absperrventilstromkreises vorgesehen. Mit Hilfe des Startschalters kann beispielsweise der Vorsteuerventilstromkreis geschlossen werden, so dass die Spule des Vorsteuerventils erregt wird und dieses in seine geöffnete Stellung überführt. In der geöffneten Stellung sind Druckluftschalter und das pneumatisch betätigbare Notabsperrventil mit dem mit Druckluft befüllten Druckbehälter verbunden, so dass das Notabsperrventil pneumatisch betätigt und der Absperrventilstromkreis unterbrochen werden kann.

Im Rahmen der Erfindung kann lediglich ein Startschalter vorgesehen sein. Abweichend hiervon sind beispielsweise zwei Startschalter vorgesehen, die in je einem der beiden Führerstände einer Lokomotive angeordnet sind.

Neben Startschaltern ist es erfindungsgemäß auch möglich, Notausschalter vorzusehen, die beispielsweise im Seitenbereich einer Lokomotive oder in deren Maschinenraum angeordnet sind, in der die Vorrichtung gemäß der vorliegenden Erfindung verbaut ist. Die Notausschalter dienen zum Unterbrechen des Vorsteuerventilstromkreises und/oder des Absperrventilstromkreises. Auf diese Weise wird das Vorsteuerventil in seine Sperrstellung überführt, so dass eine pneumatische Betätigung des Notabsperrventils nicht mehr möglich ist. Dieses wird daher bei fehlender elektrischer oder elektromagnetischer Betätigung in seine Sperrstellung überführt. Kraftstofftank und Verbraucher sind dann voneinander getrennt. Eine elektrische oder elektromagnetische Betätigung des Notabsperrventils ist aufgrund der Trennung des Absperrventilstromkreises nach Betätigung der Notausschalter nicht möglich.

Die Erfindung betrifft ferner ein Schienenfahrzeug mit einer Vorrichtung gemäß der weiter oben ausgeführten Erfindung.

Weitere zweckmäßige Ausgestaltungen und Vorteile der Erfindung sind Gegenstand der nachfolgenden Beschreibung eines Ausführungsbeispiels der Erfindung unter Bezug auf die Figur der Zeichnung, wobei die
- Figur: ein Ausführungsbeispiel der erfindungsgemäßen Vorrichtung zeigt.

Die einzige Figur der Zeichnung zeigt ein Ausführungsbeispiel einer erfindungsgemäßen Vorrichtung 1, die einen Kraftstofftank 2 sowie einen Dieselmotor 3 als Verbraucher aufweist. Der Kraftstofftank 2 ist mit einem Kraftstoff 4 befüllt, wobei der Befüllungsgrad des Kraftstofftanks 2 durch einen Schwimmer 5 erfasst und durch nicht figürlich dargestellte Signalübertragungsmittel im Führerstand einer Lokomotive angezeigt wird.

Der Dieselmotor 3 ist über eine Kraftstoffleitung 6 mit dem Kraftstofftank 2 verbunden. In der Kraftstoffleitung 6 ist ein Notabsperrventil 7 angeordnet. Bei dem angezeigten Notabsperrventil 7 handelt es sich um ein Zwei-Wege-Ventil mit Sperr-Ruhestellung. Mit anderen Worten geht das Notabsperrventil 7 bei fehlender Betätigung entweder in seine in der Figur gezeigte Sperrstellung über oder verbleibt in dieser. Befindet sich das Notabsperrventil 7 in seiner gezeigten Sperrstellung, ist die Verbindung zwischen Dieselmotor 3 und Kraftstofftank 2 unterbrochen. Die an die Vorrichtung 1 gestellten Sicherheitsanforderungen sind somit im Rahmen der Erfindung erfüllt. Bei dem figürlich dargestellten Notabsperrventil 7 handelt es sich um ein pneumatisch betätigbares Notabsperrventil 7, wobei gleichzeitig eine elektrische oder elektromagnetische Notbetätigung möglich ist, auf die später noch genauer eingegangen werden wird.

Die Vorrichtung 1 umfasst ferner einen Druckluftbehälter 8, der mit einem pneumatischen Steuerungsanschluss 9 des Notabsperrventils 7 sowie mit einem Druckluftschalter 10 verbunden werden kann. Der pneumatische Steuerungsanschluss 9 ist hierzu über eine erste Druckluftverbindung 11 und der Druckluftschalter über eine zweite Druckluftverbindung 12 mit dem Druckluftbehälter 8 verbunden. Dabei ist ein beiden Verbindungen gemeinsamer Druckluftleitungsabschnitt 13 ausgebildet, in dem ein Vorsteuerventil 14 angeordnet ist. Das Vorsteuerventil 14 ist elektrisch und in diesem Fall elektromagnetisch betätigbar, wobei zur elektromagnetischen Betätigung beispielsweise eine Spule 15 des Vorsteuerventils 14 erregt werden muss. Für seine elektrische oder elektromagnetische Betätigung weist das Notabsperrventil 7 ebenfalls eine Spule 15 auf. Die Spule 15 des Vorsteuerventils 14 ist über einen Vorsteuerventilstromkreis 16 mit einer Batterie 17 als Energiespeicher verbunden. Die Spule 15 des Notabsperrventils 7 ist über einen Absperrventilstromkreis 18 mit der gleichen Batterie 17 verbunden. Sowohl im Absperrventilstromkreis 18 als auch im Vorsteuerventilstromkreis 16 ist ein Startschalter 19 geschaltet, der im Führerstand einer Lokomotive angeordnet ist. Ein zweiter, figürlich nicht dargestellter Startschalter ist dem Startschalter 19 parallel geschaltet und im anderen Führerstand der Lokomotive angeordnet. Darüber hinaus sind beispielsweise sechs Notausschalter 20 vorgesehen, die, wie die Startschalter 19, zum Unterbrechen und Schließen des Absperrventilstromkreises 18 und des Vorsteuerventilstromkreises 16 dienen. Zwei Notausschalter sind in den Führerständen, zwei weitere außen an der Seitenwand und schließlich zwei im Maschinenraum angeordnet. Um mit den gleichen Schaltern 19, 20 beide Stromkreise 16 und 18 gleichzeitig unterbrechen zu können, weisen Absperrventilstromkreis 18 und Vorsteuerventilstromkreis 16 einen gemeinsamen Zweig 21 auf, in dem die besagten Schalter 18 und 20 angeordnet sind.

Der Druckluftbehälter 8 kann bei laufendem Dieselmotor 3 über einen figürlich nicht dargestellten Kompressor des Schienenfahrzeugs mit Druckluft befüllt werden. Dabei wird der Kompressor im Betrieb vom Dieselmotor 3 angetrieben.

Zum Abrüsten des Schienenfahrzeugs wird der Dieselmotor 3 abgeschaltet. Anschließend wird das Vorsteuerventil 14 durch Betätigung eines Startschalters 19 im Führerstand in seine in der Figur gezeigte Sperrstellung überführt. Somit entfällt die pneumatische Betätigung des Notabsperrventils 7. Da durch Öffnen des Absperrventilstromkreises 18 und des Vorsteuerventilstromkreises 16 mit Hilfe der Startschalter 19 auch eine elektromagnetische Betätigung des Notabsperrventils 7 nicht mehr möglich ist, wird dieses selbsttätig beispielsweise durch eine in der Figur nicht gezeigte Feder in seine Sperrstellung überführt, so dass der Dieselmotor 3 vom Kraftstofftank 2, wie vorgeschrieben, getrennt ist. Die Sperrstellung ist daher gleichzeitig die Ruhestellung des Notabsperrventils 7.

Zum Unterbrechen des Absperrventilstromkreises 18 wirkt der Druckluftschalter 10 mit einem Schalter 22 zusammen, der im Absperrventilstromkreis 18 angeordnet ist. Wird der Druckluftschalter 10 mit Druckluft beaufschlagt, öffnet der Druckluftschalter 10 den Schalter 22. Dies sorgt für eine Unterbrechung des Absperrventilstromkreises 18 und somit für eine Entregung der Spule 15 des Notabsperrventils 7. Eine Erwärmung der Spule 15 und des Notabsperrventils 7 durch die Spule 15 und darüber hinaus ein unerwünschter Energieverbrauch können auf diese Weise vermieden werden.

Zum Starten der Lokomotive wird der Startschalter 19 in einem der Füherstände betätigt. Somit werden sowohl Vorsteuerventilstromkreis 16 als auch Absperrventilstromkreis 18 geschlossen. Die Batterie 17 erregt die Spule 15 des Vorsteuerventils 14, so dass dieses in seine Durchgangsstellung überführt wird. Liegt im Druckluftbehälter 8 Druckluft vor, wird der Druckluftschalter 10 betätigt, wodurch der Absperrventilstromkreis 18 unterbrochen wird. Das Notabsperrventil 7 wird somit allein pneumatisch in seine Durchlassstellung überführt. Nach längeren Standzeiten der Lokomotive kann sämtliche Druckluft aus dem Druckluftbehälter 8 entwichen sein. Somit liegt im Sinne der Erfindung keine Druckluft vor. Das Notabsperrventil 7 kann daher nicht pneumatisch betätigt werden. Im Rahmen der Erfindung kommt es jedoch in diesem Falle nicht zur Öffnung des Absperrventilstromkreises 18 durch den Druckluftschalter 10 beziehungsweise den Schalter 22. Mit anderen Worten bleibt die Spule 15 des Notabsperrventils 7 mit der Batterie 17 verbunden und wird daher erregt. Es kommt zur elektromagnetischen Betätigung des Notabsperrventils 7, das dadurch in seine Durchgangsstellung überführt wird. Nun kann der Dieselmotor 3 gestartet werden, der wiederum den Kompressor zur Bereitstellung von Druckluft im Druckluftbehälter 8 antreibt. Ist der Druckluftbehälter 8 ausreichend mit Druckluft befüllt, kommt es zur pneumatischen Betätigung von Druckluftschalter 10 und Notabsperrventil 7, wobei die Verbindung zwischen der Spule 15 des Notabsperrventils 7 und der Batterie 17 durch Öffnen des Schalters 22 unterbrochen wird. Nunmehr wird das Notabsperrventil 7 allein pneumatisch und somit nahezu verlustfrei betätigt.

## Patentansprüche

1. Vorrichtung (1) zur Sicherung von Anlagen mit
- einem Verbraucher (3),
- einem Kraftstofftank (2), der mit dem Verbraucher (3) über eine Kraftstoffleitung (6) verbunden ist, und
- einem in der Kraftstoffleitung (6) angeordneten pneumatisch betätigbaren Notabsperrventil (7), das in einer Sperrstellung die Kraftstoffleitung (6) absperrt und in einer Durchgangsstellung freigibt, wobei
das Notabsperrventil (7) bei fehlender Betätigung in seiner Sperrstellung verbleibt oder aber selbsttätig in diese übergeht,
**dadurch gekennzeichnet, dass**
das Notabsperrventil (7) zusätzlich elektrisch und/oder elektromagnetisch betätigbar ist und über einen Absperrventilstromkreis (18) mit einem Energiespeicher (17) verbindbar ist.

2. Vorrichtung (1) nach Anspruch 1,
**dadurch gekennzeichnet, dass**
das Notabsperrventil (7) über eine Druckluftleitung mit einem Druckluftbehälter (8) verbindbar ist.

3. Vorrichtung (1) nach Anspruch 1 oder 2,
**dadurch gekennzeichnet, dass**
in dem Absperrventilstromkreis (18) ein Druckluftschalter (10) angeordnet ist, der über eine Druckluftleitung mit einem Druckluftbehälter (8) verbunden ist, wobei der Druckluftschalter (10) bei einer pneumatischen Betätigung den Absperrventilstromkreis (18) unterbricht.

4. Vorrichtung (1) nach Anspruch 3,
**dadurch gekennzeichnet, dass**
Notabsperrventil (7) und Druckluftschalter (10) über einen gemeinsamen Druckluftleitungsabschnitt (13) mit einem Druckluftbehälter (8) verbunden sind, wobei in dem gemeinsamen Druckluftleitungsabschnitt (13) ein Vorsteuerventil (14) angeordnet ist.

5. Vorrichtung (1) nach Anspruch 4,
**dadurch gekennzeichnet, dass**
das Vorsteuerventil (14) elektrisch oder elektromagnetisch betätigbar ist.

6. Vorrichtung (1) nach Anspruch 5,
**gekennzeichnet durch**
einen Energiespeicher (17) der über einen Vorsteuerventilstromkreis (16) mit dem Vorsteuerventil (14) zu dessen Betätigung verbunden ist.

7. Vorrichtung (1) nach Anspruch 6,
**gekennzeichnet durch**
Startschalter (19) zum Schließen und Unterbrechen des Vorsteuerventilstromkreises (16) und/oder eines Absperrventilstromkreises (18).

8. Vorrichtung (1) nach einem vorhergehenden Ansprüche,
**dadurch gekennzeichnet, dass**
wenigstens ein Notausschalter (20) in einem Vorsteuerventilstromkreis (16) und/oder dem Absperrventilstromkreis (18) angeordnet ist.

9. Schienenfahrzeug mit einer Vorrichtung (1) gemäß einem der vorhergehenden Ansprüche.

## Claims

1. Apparatus (1) for protecting systems with
- a consumer (3),
- a fuel tank (2) which is connected to the consumer (3) via a fuel line (6), and
- a pneumatically-actuatable emergency shut-off valve (7) disposed in the fuel line (6), which in a closed position closes off the fuel line (6) and in an open position allows fuel to pass through the line, wherein
the emergency shut-off valve (7), in the absence of actuation, remains in its closed position or moves automatically into said position,
**characterised in that**
the emergency shut-off valve (7) is additionally able to be actuated electrically and/or electromagnetically and is able to be connected via a shut-off valve circuit (18) to an energy store (17).

2. Apparatus (1) according to claim 1,
**characterised in that**
the emergency shut-off valve (7) is able to be connected via a compressed air line to a compressed air container (8).

3. Apparatus (1) according to claim 1 or 2,
**characterised in that**
a compressed air switch (10) is disposed in the shut-off valve circuit (18) which is connected via a compressed air line to a compressed air container (8), wherein the compressed air switch (10) interrupts the shut-off valve circuit (18) on pneumatic actuation.

4. Apparatus (1) according to claim 3,
**characterised in that**
emergency shut-off valve (7) and compressed air switch (10) are connected via a common compressed air line section (13) to a compressed air container (8), wherein a preliminary control valve (14) is disposed in the common compressed air line section (13).

5. Apparatus (1) according to claim 4,
**characterised in that**
the preliminary control valve (14) is able to be actuated electrically or electromagnetically.

6. Apparatus (1) according to claim 5,
**characterised by**
an energy store (17) which is connected via a preliminary control valve circuit (16) to the preliminary control valve (14) for its actuation.

7. Apparatus (1) according to claim 6,
**characterised by**
start switches (19) for closing and interrupting the preliminary control valve circuit (16) and/or a shut-off valve circuit (18).

8. Apparatus (1) according to one of the preceding claims,
**characterised in that**
at least one emergency-off switch (20) is disposed in a preliminary control valve circuit (16) and/or of the shut-off valve circuit (18).

9. Rail vehicle with an apparatus (1) according to one of the preceding claims.

## Revendications

1. Dispositif (1) de sécurisation d'installation comprenant
- un consommateur (3),
- une cuve (2) de carburant, qui est reliée au consommateur (3) par un conduit (6) pour du carburant,
- une vanne (7) d'arrêt d'urgence, qui est montée dans le conduit ( 6 ) pour le carburant, qui peut être actionnée pneumatiquement, qui, dans une position d'obturation, obture le conduit ( 6 ) pour du carburant et le dégage dans une position de passage, dans lequel
la vanne ( 1 ) d'arrêt d'urgence reste dans sa position d'obturation, si l'actionnement est défectueux, ou y passe automatiquement,
**caractérisé en ce que**
la vanne ( 7 ) d'arrêt d'urgence peut être actionnée supplémentairement électriquement et/ou électromagnétiquement et peut être reliée à un accumulateur (17) d'énergie par un circuit (18) de vanne d'arrêt.

2. Dispositif (1) suivant la revendication 1,
**caractérisé en ce que**
la vanne ( 7 ) d'arrêt d'urgence peut être reliée à un réservoir (8) d'air comprimé par un conduit pour de l'air comprimé.

3. Dispositif (1) suivant la revendication 1 ou 2,
**caractérisé en ce que**
dans le circuit ( 18 ) de la vanne d'arrêt, est monté un interrupteur ( 10 ) d'air comprimé, qui est relié à un réservoir (8) d'air comprimé par un conduit pour de l'air comprimé, l'interrupteur (10) d'air comprimé interrompant le circuit ( 18 ) de la vanne d'arrêt, lors d'un actionnement pneumatique.

4. Dispositif (1) suivant la revendication 3,
**caractérisé en ce que**
la vanne ( 7 ) d'arrêt d'urgence et l'interrupteur ( 10 ) d'air comprimé sont reliés à un réservoir (8) d'air comprimé par un tronçon ( 13 ) commun de conduit pour de l'air comprimé, une vanne (14) pilote étant montée dans le tronçon (13) commun de conduit pour de l'air comprimé.

5. Dispositif (1) suivant la revendication 4,
**caractérisé en ce que**
la vanne (14) pilote peut être actionnée électriquement ou électromagnétiquement.

6. Dispositif (1) suivant la revendication 5,
**caractérisé par**
un accumulateur (17) d'énergie, qui est relié par un circuit (16) de vanne pilote à la vanne ( 14 ) pilote pour son actionnement.

7. Dispositif (1) suivant la revendication 6,
**caractérisé par**
un interrupteur ( 19 ) de démarrage pour la fermeture et l'interruption du circuit (16) de la vanne pilote et/ou du circuit (18) de la vanne d'arrêt.

8. Dispositif (1) suivant l'une des revendications précédentes,
**caractérisé en ce que**
au moins un interrupteur (20) d'urgence est monté dans le circuit (16) de la vanne pilote et/ou dans le circuit (18) de la vanne d'arrêt.

9. Véhicule ferroviaire ayant un dispositif (1) suivant l'une des revendications précédentes.
